# EUROPÄISCHE PATENTSCHRIFT

(11) **EP 1 020 391 B1**
(45) Veröffentlichungstag und Bekanntmachung des Hinweises auf die Patenterteilung: **02.05.2003**
(21) Anmeldenummer: 99124513.5
(22) Anmeldetag: 09.12.1999
(51) Int. Cl.: B65H 23/04, B65H 23/00

(54) **Verfahren und Vorrichtung zum Zuführen einer von einer Wickelrolle abgezogenen Materialbahn zu einer Verarbeitungsmaschine**
Unit for and method of feeding a web unwound from a winding roll to a processing machine
Dispositif et méthode pour alimenter une bande de matériau déroulée d'une bobine à une machine de traitement

(30) Priorität: 11.01.1999 DE 19900536
(43) Veröffentlichungstag der Anmeldung: 19.07.2000
(73) Patentinhaber: Kampf GmbH & Co. Maschinenfabrik, D-51674 Wiehl (DE)
(72) Erfinder: Hoffmann, Othmar, 51588 Nümbrecht (DE); Pasman, Bernhard, 51467 Bergisch-Gladbach (DE); Hutzenlaub, Armin, 51674 Wiehl (DE)
(74) Vertreter: Thul, Hermann, Dipl.-Phys.

(56) Entgegenhaltungen:
- DE-A- 3 704 677
- DE-A- 4 425 355
- DE-A- 19 614 300
- US-A- 4 657 198
- US-A- 5 659 229

## Beschreibung

Die Erfindung betrifft ein Verfahren und eine Vorrichtung zum Zuführen einer von einer Wickelrolle abgezogenen Materialbahn zu einer Verarbeitungsmaschine gemäß dem Oberbegriff des Patentanspruchs 1 bzw. des Patentanspruchs 2.

Um Materialbahnen, beispielsweise Papier- oder Kartonbahnen, Kunststoff- oder Metallfolien, kontinuierlich einer nachfolgenden Verarbeitungsmaschine zuzuführen, werden diese bekannterweise von Wickelrollen abgewickelt, die in eine Abwickelvorrichtung eingehängt sind.

Sind die Wickelrollen nicht gleichmäßig rund, so führt dies beim Abwickeln zu Längenänderungen in der ablaufenden Materialbahn, die zu Störungen in der nachfolgenden Verarbeitungsmaschine führen können. Aus der DE 37 04 677 sind ein Verfahren und eine Vorrichtung der gattungsgemäßen Art bekannt, bei der die Materialbahn nach dem Abwickeln zum Ausgleich von Längenschwankungen um eine Umlenkeinrichtung geführt wird, die mit einer Komponente in Richtung der zulaufenden Materialbahn bewegbar gelagert ist. Die Umlenkeinrichtung ist eine pendelnd aufgehängte Ausgleichswalze, deren Pendelbewegung von einem Dämpfungszylinder gedämpft wird, dessen Gegenkraft proportional der Bahnspannung ist. Die Materialbahn wird so beruhigt und mit konstanter Spannung der Verarbeitungsmaschine zugeführt.

Diese bekannte Lösung mit einem Luftzylinder als Dämpfungselement ist nur in der Lage, von Unrundheiten in der Wickelrolle ausgelöste Pulsationen in der Materialbahn mit begrenzten Frequenzen und Amplituden zufriedenstellend auszugleichen. Bei hohen Frequenzen (beispielsweise größer als 3 Hz) und großen Längenänderungen kann die Ausgleichswalze aufgrund ihrer Massenträgheit die erforderlichen Ausgleichsbewegungen nicht ausreichend schnell durchzuführen.

Der Erfindung liegt daher die Aufgabe zugrunde, ein Verfahren und eine Vorrichtung der gattungsgemäßen Art zu schaffen, mit dem (der) auch große Längenänderungen mit hohen Frequenzen ausgeglichen werden können.

Diese Aufgabe wird mit den Merkmalen des Patentanspruchs 1 bzw. des Patentanspruchs 2 gelöst.

Nach der Erfindung wird eine die Bahn umlenkende Kompensationseinrichtung eingesetzt, die nicht frei bewegbar, sondern mittels eines gesteuerten oder geregelten Stellantriebs mit einer Komponente in Zulaufrichtung der Materialbahn positionierbar gelagert ist. Eine Meßeinrichtung bestimmt die Schwankungen im Durchmesser der Wickelrolle, und in Abhängigkeit von den gemessenen Werten wird der Stellantrieb von einer Steuereinrichtung so gesteuert oder geregelt, dass die Kompensationseinrichtung jeweils in die erforderliche Position bewegt wird.

Die Unteransprüche enthalten bevorzugte, da besonders vorteilhafte Ausgestaltungen der Erfindung.

Die Zeichnung dient zur Erläuterung der Erfindung anhand schematisch dargestellter Ausführungsbeispiele:
- Figur 1: zeigt die Seitenansicht einer Abwickelvorrichtung mit einer nachfolgenden an einem Hebel aufgehängten Ausgleichswalze mit einem Stellantrieb.
- Figur 2: zeigt eine Vorrichtung mit einer zusätzlichen Einrichtung zur Kompensation von kurzen Pulsationswellen in der Materialbahn.
- Figur 3: zeigt eine Ausführungsform, bei der vorteilhaft sowohl kurze als auch lange Pulsationswellen mit einer einzigen Kompensationseinrichtung ausgeglichen werden.

Die Vorrichtung gemäß der Erfindung enthält eine Abwickelvorrichtung, in die eine Wickelrolle 1 zum Abwickeln der Materialbahn 2 eingehängt wird. Eine Meßeinrichtung 3 mißt beim Abwickeln berührungslos kontinuierlich den Durchmesser der Wickelrolle 1, und eine Steuereinrichtung bestimmt aus den Meßwerten die Schwankungen im Durchmesser, die durch Unrundheiten in der Wickelrolle 1 verursacht werden. Die Schwankungen im Durchmesser der Wickelrolle 1 führen zu Längenänderungen in der ablaufenden Bahn 2, die von der nachfolgend angeordneten Kompensationseinrichtung 4 ausgeglichen werden.

Die hinter der Abwickelvorrichtung angeordnete Kompensationseinrichtung 4 besteht aus einer die Bahn 2 umlenkenden Walze 5, deren Position mit einer Komponente in Zulaufrichtung der Materialbahn 2 veränderbar ist. Eine Veränderung der Position der Walze 4 führt zu einer Längenänderung der Bahnstrecke, mit der sich eine Längenänderung der Bahn 2 ausgleichen läßt. Im vorliegenden Beispiel ist die Walze 5 als in der Position veränderbare Umlenkeinrichtung am freien Ende eines Hebels 6 gelagert, der sich nach unten erstreckend in Richtung zur Wickelrolle 1 hin schwenkbar aufgehängt ist. Am Hebel 6 greift ein Stellantrieb 7 an, der von einer Steuereinrichtung gesteuert oder geregelt die Position der Walze 5 einstellt. Bevorzugt wird die Position des Stellantriebs 7 geregelt. Dazu wird kontinuierlich seine Stellung bestimmt und an eine Regeleinrichtung gemeldet.Als Stellantrieb wird beispielsweise eine hydraulische Kolben-Zylinder-Einheit oder ein stellungsgeregelter Linearmotor verwendet. Alternativ zu einer an einem Schwenkhebel 6 aufgehängten Walze 5 kann auch eine linear verschiebbare Walze oder ein anderes linear oder entlang einer gekrümmten Bahn bewegbares Umlenkelement eingesetzt werden, um die Länge der Bahnstrecke zu verändern.

In Bahnlaufrichtung hinter der Umlenkwalze 5 folgt eine weitere Umlenkwalze 8, die mit einer Kraftmeßdose 9 verbunden ist. Die Kraftmeßdose 9 erfaßt die Höhe der Zugspannung in der Bahn 2. Das Meßsignal wird für die Regelung der Drehzahl der Wickelrolle 1 und somit für die Regelung der Zugspannung in der Bahn 2 herangezogen.

Die in Figur 1 dargestellte Vorrichtung arbeitet wie folgt:

Zunächst wird die Walze 5 auf eine Mittellage voreingestellt. Beim Abwickeln mißt die Meßeinrichtung 3 kontinuierlich berührungslos den Radius der Wickelrolle 1 an der Bahnablaufstelle. Aus den Meßsignalen der Meßeinrichtung 3 bestimmt die Steuereinrichtung die Schwankungen im Wickelrollendurchmesser und regelt den Stellantrieb 7, der erforderlichenfalls die Position der Walze 5 so verändert, dass die Schwankungen in der Bahnlänge ausgeglichen werden. Das Kompensationssystem (Meßeinrichtung 3, Steuereinrichtung, Stellantrieb 7, Walze 5) ist so dynamisch ausgelegt, dass Schwankungen mit einer Frequenz bis zu 8 Hz ausgeglichen werden können.

In Figur 2 ist eine erweiterte Ausführung einer erfindungsgemäßen Vorrichtung dargestellt, die eine zusätzliche Kompensationseinrichtung 10 zum Ausgleich von kurzen Pulsationswellen höherer Frequenz enthält, die von der Kompensationseinrichtung 4 nicht ausgeregelt werden können.

Die zusätzliche Kompensationseinrichtung 10 besteht aus einem Umlenkrohr 11, das an eine Druckluftzufuhr angeschlossen ist und dessen Rohrwand im von der Bahn 2 umschlungenen Bereich eine Vielzahl von Durchtrittsöffnungen für die Druckluft aufweist. Die Bahn 2 wird so berührungslos auf einem Druckluftpolster 12 schwebend um das Rohr 11 gelenkt. Die Höhe des Luftpolsters 12 kann über die Leistung des Druckluftgebläses zwischen 3 mm und 12 mm variiert werden. Da das Luftvolumen unter der Materialbahn 2 annähernd masselos ist, können sehr hochfrequente Schwingungen mit kleiner Amplitude sehr weitgehend kompensiert werden. Das Zusammenwirken der lagegeregelten Walze 5 mit dem Luftpolster 12 ermöglicht es, Schwankungen in der Bahnlänge über einen sehr weiten Frequenz- und Amplitudenbereich auszugleichen, die durch Unrundheiten in der Wickelrolle 1 verursacht werden.

Da der Druck des Luftpolsters 12 von der Zugspannung in der Bahn 2 abhängig ist, kann der Wert vorteilhaft als Steuergröße zur Steuerung der Zugspannung in der Bahn 2 verwendet werden. Wie in Figur 2 angedeutet, wird der Druck im Luftpolster 12 über eine Sonde 13 gemessen und einem Druck-/Strom-Wandler 14 zugeführt. Dort wird ein entsprechendes elektrisches Signal erzeugt, das - wie vorstehend beschrieben - zur Regelung der Drehzahl der Wickelrolle 1 und somit zur Regelung der Zugspannung in der Bahn 2 verwendet wird.

In Figur 3 ist eine Ausführungsform dargestellt, bei der die beiden Kompensationseinrichtungen 5, 10 nach Figur 2 in einer einzigen Einrichtung zusammengefaßt sind:

Die lagegesteuerte Walze ist durch ein Luftrohr 15 als Umlenkeinrichtung ersetzt, dessen Aufbau dem Luftrohr 11 nach Figur 2 entspricht und das zusätzlich wie die Walze 5 nach Figur 2 in seiner Position veränderbar ist. Die Bahn 2 wird berührungslos auf einem Luftpolster 12 um das Rohr 15 zu einer nachfolgenden Umlenkwalze 16 geführt und von dieser zu der Verarbeitungsmaschine geleitet. Die Position des Luftrohrs 15 wird auf die bei der Ausführungsform nach Figur 1 beschriebene Weise in Abhängigkeit von dem Meßsignal der Meßeinrichtung 3 gesteuert, also von den Schwankungen im Durchmesser der Wickelrolle 1. Das Luftpolster 12 kompensiert automatisch hochfrequente Pulsationen mit geringer Amplitude. Auch bei dieser Ausführungsform wird vorteilhaft der Wert des Drucks im Luftpolster 12 zur Steuerung der Zugspannung der Bahn 2 verwendet, wie bei der Ausführungsform nach Figur 3 beschrieben.

## Patentansprüche

1. Verfahren zum Zuführen einer von einer Wickelrolle (1) abgezogenen Materialbahn (2) zu einer Verarbeitungsmaschine, bei dem die Materialbahn (2) nach dem Abwickeln zum Ausgleich von Längenschwankungen um eine Umlenkeinrichtung (5, 15) geführt wird, die mit einer Komponente in Richtung der zulaufenden Materialbahn (2) bewegbar gelagert ist, **dadurch gekennzeichnet, dass** die Schwankungen im Durchmesser der Wickelrolle (1) kontinuierlich ermittelt werden und die Position der Umlenkeinrichtung (5, 15) in Abhängigkeit von den Schwankungen im Wickelrollendurchmesser von einer Steuereinrichtung über einen angeschlossenen Stellantrieb (7) gesteuert oder geregelt wird.

2. Vorrichtung zum Zuführen einer von einer Wickelrolle (1) abgezogenen Materialbahn (2) zu einer Verarbeitungsmaschine mit
einer Abwickelvorrichtung für die Wickelrolle (1) und einer nachfolgend angeordneten Umlenkeinrichtung (5, 15) für die Materialbahn (2), die zum Ausgleich von Längenschwankungen in der Materialbahn (2) mit einer Komponente in Zulaufrichtung der Materialbahn (2) bewegbar gelagert ist, **gekennzeichnet durch** folgende Merkmale:
Die Umlenkeinrichtung (5, 15) ist mittels eines gesteuerten oder geregelten Stellantriebs (7) positionierbar gelagert,
eine Meßeinrichtung zur Messung des Durchmessers der Wickelrolle (1) beim Abwickeln, und
eine Steuereinrichtung, die aus den Durchmesser-Meßwerten die Schwankungen bestimmt und in Abhängigkeit von den Meßwerten den Stellantrieb (7) der Umlenkeinrichtung (5, 15) steuert oder regelt.

3. Vorrichtung nach Anspruch 2, **dadurch gekennzeichnet, dass** die Umlenkeinrichtung eine lagegeregelte Umlenkwalze (5) ist.

4. Vorrichtung nach Anspruch 2, **dadurch gekennzeichnet, dass** die Umlenkeinrichtung ein die Bahn (2) berührungslos umlenkendes Luftrohr (15) ist.

5. Vorrichtung nach Anspruch 2 oder 3, **dadurch gekennzeichnet, dass** hinter der ersten Umlenkeinrichtung (5) eine weitere Umlenkeinrichtung (15) angeordnet ist, von der die Bahn (2) auf einem Luftpolster schwebend berührungslos umgelenkt wird.

6. Vorrichtung nach Anspruch 5 oder 6, **dadurch gekennzeichnet, dass** der Druck im Luftpolster (12) gemessen und zur Steuerung der Zugspannung in der Bahn (2) verwendet wird.

## Claims

1. Method of feeding a material web (2) drawn off a wound reel (1) to a processing machine, in which the material web (2), after being unwound, is led around a deflection device (5, 15) in order to compensate for length fluctuations, the said deflection device (5, 15) being mounted such as it can be moved with a component in the direction of the incoming material web (2), **characterized in that** the fluctuations in the diameter of the wound reel (1) are determined continuously, and the position of the deflection device (5, 15) is controlled or regulated as a function of the fluctuations in the wound reel diameter by a control device via a connected actuating drive (7).

2. Apparatus for feeding a material web (2) drawn off a wound reel (1) to a processing machine, comprising
an unwinding apparatus for the wound reel (1) and a deflection device (5, 15), arranged downstream, for the material web (2) which, in order to compensate for length fluctuations in the material web (2), is mounted such that it can be moved with a component in the feed direction of the material web (2), **characterized by** the following features:
the deflection device (5, 15) is mounted such that it can be positioned by means of a controlled or regulated actuating drive (7),
a measuring device for measuring the diameter of the wound reel (1) during unwinding, and
a control device, which determines the fluctuations from the diameter measured values and controls or regulates the actuating drive (7) of the deflection device (5, 15) as a function of the measured values.

3. Apparatus according to Claim 2, **characterized in that** the deflection device is a position-controlled deflection roll (5).

4. Apparatus according to Claim 2, **characterized in that** the deflection device is an air pipe (15) which deflects the web (2) without contact.

5. Apparatus according to Claim 2 or 3, **characterized in that** behind the first deflection device (5) there is arranged a further deflection device (15), by which the web (2) is deflected without contact, floating on an air cushion.

6. Apparatus according to Claim 5 or 6, **characterized in that** the pressure in the air cushion (12) is measured and used to control the tension in the web (2).

## Revendications

1. Procédé pour alimenter une bande de matériau (2) déroulée d'une bobine à une machine de traitement, dans lequel la bande de matériau (2) est guidée après son déroulement autour d'un dispositif de déflexion (5, 15) pour compenser les variations de longueur, ce dernier étant monté mobile avec une composante dans la direction de la bande de matériau en mouvement (2), **caractérisé en ce que** les variations du diamètre de la bobine (1) sont détectées en continu et la position du dispositif de déflexion (5, 15) est commandée ou régulée en fonction des variations du diamètre de la bobine par un dispositif de commande au moyen d'un entraînement de positionnement associé (7).

2. Dispositif pour alimenter une bande de matériau (2) déroulée d'une bobine à une machine de traitement, comprenant
un dispositif de déroulement pour la bobine (1) et un dispositif de déflexion (5, 15) disposé après celui-ci, pour la bande de matériau (2), lequel est monté mobile avec une composante dans la direction de la bande de matériau en mouvement (2) pour compenser les variations de longueur dans la bande de matériau (2), **caractérisé par** les caractéristiques suivantes :
le dispositif de déflexion (5, 15) est monté de manière à pouvoir être positionné au moyen d'un entraînement de positionnement commandé ou régulé (7),
un dispositif de mesure pour la mesure du diamètre de la bobine (1) lors du déroulement, et
un dispositif de commande qui détermine les variations à partir des valeurs de mesure de diamètre, et qui commande ou régule l'entraînement de positionnement (7) du dispositif de déflexion (5, 15) en fonction des valeurs de mesure.

3. Dispositif selon la revendication 2, **caractérisé en ce que** le dispositif de déflexion est un cylindre de déflexion (5) dont la position est régulée.

4. Dispositif selon la revendication 2, **caractérisé en ce que** le dispositif de déflexion est un tuyau d'air (15) déviant la bande (2) sans contact.

5. Dispositif selon la revendication 2 ou 3, **caractérisé en ce que** derrière le premier dispositif de déflexion (5) est disposé un autre dispositif de déflexion (15) duquel la bande (2) est déviée sans contact en suspension sur un coussin d'air.

6. Dispositif selon la revendication 4 ou 5, **caractérisé en ce que** la pression dans le coussin d'air (12) est mesurée et est utilisée pour la commande de la tension de traction dans la bande (2).
